# EUROPÄISCHE PATENTSCHRIFT

(11) **EP 1 268 956 B1**
(45) Veröffentlichungstag und Bekanntmachung des Hinweises auf die Patenterteilung: **26.07.2006**
(21) Anmeldenummer: 02703584.9
(22) Anmeldetag: 28.01.2002
(51) Int. Cl.: E04H 17/16

(54) **ZAUN MIT GITTERELEMENTEN**
FENCE COMPRISING GRID ELEMENTS
CLOTURE AVEC ELEMENTS DE GRILLE

(30) Priorität: 07.02.2001 DE 10105483
(43) Veröffentlichungstag der Anmeldung: 02.01.2003
(73) Patentinhaber: Gunnebo Wego GmbH Sicherheitssysteme, 33154 Salzkotten (DE)
(72) Erfinder: KALTHOFF, Dirk, 33378 Rheda-Wiedenbrück (DE)
(74) Vertreter: Elbertzhagen, Otto
(86) Internationale Anmeldenummer: PCT/EP2002/000849
(87) Internationale Veröffentlichungsnummer: WO 2002/063119

(56) Entgegenhaltungen:
- EP-A- 0 359 346
- DE-C- 3 937 791
- DE-U- 29 816 703
- DE-U- 29 906 653
- FR-A- 2 648 194

## Beschreibung

### TECHNISCHES GEBIET

Die Erfindung betrifft einen Zaun nach dem Oberbegriff des Patentanspruchs 1.

### STAND DER TECHNIK

Bei einem Zaun der als bekannt vorausgesetzten Art ist das Basiselement der Halterung mit dem Zaunpfosten über ein Einzugsgewindeniet verbunden. Eine Haltelasche, welche vertikale Gitterstäbe benachbarter Gitterelemente gegen das Basiselement drückt, wird mit einer Schraube angezogen, die das Basiselement durchsetzt und in das Einzugsgewindeniet eingeschraubt wird. Die auf der Baustelle erforderliche Montagearbeit erfordert drehmomentstarke elektrische Schrauber, die eine Stromversorgung mittels Generatoren oder mittels an vielen Baustellen nicht verfügbarer, ortsfester Steckdosen erfordern.

Auch bei einer weiteren bekannten Halterung für Gitterelemente sind Schraubarbeiten mit drehmomentstarken Schraubern nötig (siehe z.B. die DE-U-29906653). Bei einer solchen Halterung wird ein Basiselement gemeinsam mit einer die Gitterstäbe am Basiselement fixierenden Lasche an einen Zaunpfosten angeschraubt. Das Basiselement hat einen nach hinten in eine Aufnahmeöffnung des Zaunpfostens eingreifenden Zapfen, der durch die selbstfurchend ausgebildete Befestigungsschraube in seinem in das Innere des Zaunpfostens reichenden Bereich aufgespreizt wird. Durch das Aufspreizen wird das Basiselement am Zaunpfosten fixiert. Auch dieses Verschrauben muß auf der Baustelle vorgenommen werden. Die vollständige Montage dieser Halterung auf der Baustelle ist besonders mühsam, weil sowohl die Halter als auch die Gitterelemente während der Montage ausgerichtet gehalten werden müssen.

Bei allen bekannten Halterungen für Gitterelemente, die ein Basiselement, das am Zaunpfosten befestigt wird, aufweisen und ein als Haltelasche ausgebildetes Sicherungselement, ist stets ein zusätzliches Verbindungselement, üblicherweise eine Schraube, zwischen Basiselement und Fixierungselement erforderlich. Die Befestigungsschraube muß mit einem Schrauber, üblicherweise einem Motorschrauber, an der Baustelle eingesetzt werden.

### DIE ERFINDUNG

Ausgehend von dem vorstehend erörterten Stand der Technik liegt der Erfindung die Aufgabe zugrunde, einen Zaun so auszubilden, daß das Basiselement in einfacher Weise wahlweise in der Fabrik oder auf der Baustelle sicher und endgültig befestigbar ist, und in diesem Befestigungszustand bereits als temporärer Halter für die anzubauenden Gitterelemente dienen kann, und daß die Gitterelemente mit geringstmöglichem Aufwand ohne Verwendung stromverbrauchender Werkzeuge auf der Baustelle endgültig an den Zaunpfosten befestigt werden können.

Die Lösung dieser Aufgabe erfolgt mit den Merkmalen des Patentanspruchs 1.

Bevorzugte Ausgestaltungen der Erfindung ergeben sich aus den Unteransprüchen.

Das Basiselement kann je nach Belieben entweder in der Fabrik oder auf der Baustelle am Zaunpfosten befestigt werden. Dabei können die einfachsten Befestigungslösungen verwendet werden, weil die Befestigungselemente ausschließlich zur Verbindung zwischen Basiselement und Zaunpfosten dienen, nicht aber auch noch das Sicherungselement, welches die vertikalen Gitterstäbe des Gitterelements übergreift, festhalten muß, wie dies bei den bekannten Lösungen der Fall ist. Ein einfaches und geeignetes Befestigungselement ist ein Blindniet, dessen Montage mit einer Blindnietzange keine elektrische Versorgung erfordert. Da das Sicherungselement in seiner Befestigungslage am Basiselement einfach verrastet wird, kann das Sicherungselement in einfacher Weise von Hand auf das Basiselement aufgeschoben werden. Bei einer möglicherweise erwünschten Schwergängigkeit genügt die Benutzung eines Gummihammers.

### KURZBESCHREIBUNG DER ZEICHNUNGSABBILDUNG

Nachstehend wird eine bevorzugte Ausführungsform der Erfindung anhand der Zeichnungen im einzelnen beschrieben. Es zeigen:
- Figur 1 -: eine perspektivische Ansicht eines Zaunbereichs mit einem an einem Zaunpfosten befestigten Halter, der zwei benachbarte Gitterelemente hält;
- Figur 2 -: eine Explosionsdarstellung des Zaunbereichs nach Fig. 1;
- Figur 3 -: eine Frontansicht des Zaunbereichs nach Fig. 1;
- Figur 4 -: einen Schnitt durch den Zaunbereich entlang der Schnittebene IV - IV in Fig. 3;
- Figur 5 -: eine Draufsicht auf den Zaunbereich nach Fig. 1.

### BESTER WEG ZUR AUSFÜHRUNG DER ERFINDUNG

An einem Zaunpfosten 1 ist ein Halter für zwei Gitterelemente 2 befestigt. Der Halter umfaßt ein Basiselement 3 und ein als Klammer ausgebildetes Sicherungselement 4. Das Gitterelement 2 weist horizontale Gitterstäbe 2a auf, die mit vertikal verlaufenden Gitterstäben 2b fest verbunden sind. Zwei vertikale Gitterstäbe 2b einander benachbarter Gitterelemente 2 sind zwischen dem Basiselement 3 und dem Sicherungselement 4 eingeklemmt.

Wie aus Fig. 2 ersichtlich, ist der Zaunpfosten 1 mit einer Aufnahmeöffnung 1a versehen, die von einem Befestigungselement 5 durchsetzt ist. Das Befestigungselement 5 ist als Blindniet ausgeführt. Das Basiselement 3, das mit dem Blindniet an dem Zaunpfosten 1 befestigt ist, weist ein U-förmiges Profil auf. Mit seiner Basis 3d liegt das U-förmige Profil des Basiselements 3 an der die Aufnahmeöffnung 1a aufweisenden Frontseite des Zaunpfostens 1 an. Zwischen der Basis 3d und den beiden Schenkeln 3g und 3h des U-förmigen Profils sind jeweils gekröpfte Abschnitte vorgesehen, die als Gegenbereiche 3b für das Sicherungselement 4 dienen. Zwischen den Schenkeln des Basiselements 3 verlängert sich eine in einer horizontalen Ebene liegende Anlagerippe 3c, die sich an die Basis 3d anschließt. Die Anlagerippe 3c bestimmt den Abstand der Gitterelemente 2 von den Zaunpfosten 1. An deren nach vorn weisender Stirnfläche liegen die vertikalen Gitterstäbe 2b nach der Endmontage an.

Die oberen Ränder von an die Basis 3d anschließenden Bereichen der Schenkel 3g und 3h sind als Auflagebereiche 3a für die rückwärtigen, horizontal verlaufenden Gitterstäbe 2a ausgebildet. Die freien Enden der Schenkel 3g und 3h sind gegeneinander nach innen abgewinkelt. Über die gesamte Länge beider Schenkel des Basiselements 3 verlaufen voneinander beabstandete Stege 3e und 3f, zwischen denen das Sicherungselement 3 im verrasteten Zustand aufgenommen wird.

Das Sicherungselement 4 weist im horizontalen Querschnitt ebenfalls ein U-förmiges Profil mit einer ebenen Basis 4c auf. An die Basis 3c schließen sich als federnde elastisch verformbare Bereiche 4a und 4b ausgebildete Schenkel an. Die federnden Bereiche 4a und 4b weisen gegeneinander nach innen abgewinkelte Enden auf, die im verrasteten Zustand des Halters an den Gegenbereichen 3b anliegen und diese hintergreifen. An die Unterkante der Basis 4c schließt sich eine als Federzunge ausgebildete, nach innen und oben umgebogene Lasche 4d an.

Wie insb. Fig. 4 zeigt, liegt das Gitterelement 2 auch schon während der Montage mit einem hinteren, horizontal verlaufenden Gitterstab 2a auf dem Auflagebereich 3a. Zur endgültigen Fixierung des Gitterelements 2 wird das Sicherungselement 4 horizontal bis zum Rasteingriff auf das Basiselement 3 aufgeschoben. Im verrasteten Zustand drückt die Lasche 4d zwei benachbarte vertikale Gitterstäbe 2b gegen die Stirnseite der Anlagerippe 3c.

Die oberen und unteren Stirnkanten des Sicherungselements liegen eng benachbart zu den angrenzenden Stegen 3e und 3f, so daß das Sicherungselement in vertikaler Richtung unverschieblich ist. Zum Lösen der Verbindung müssen die Schenkel 4a und 4b des Sicherungselements so weit aufgeweitet werden, daß deren rückwärtige Abkröpfungen, die hinter die Gegenbereiche 3b greifen, nach vorn vom Basiselement 3 abgezogen werden können.

## Patentansprüche

1. Zaun mit Zaunpfosten (1) und Gitterelement (2), das mittels Haltern (3, 4) am Zaunpfosten (1) fixiert ist, wobei die Halter (3 ,4) ein Basiselement (3) aufweisen,
das mittels eines in eine Aufnahmeöffnung (1a) des Zaunpfostens (1) eingreifenden Befestigungselements (5) am Zaunpfosten (1) fixiert ist und das Auflagebereiche (3a) für horizontal verlaufende Gitterstäbe (2a) des Gitterelements (2) aufweist, ferner mit einem das Basiselement (3) und vertikale Gitterstäbe (2b) des Gitterelements (2) übergreifenden, am Basiselement (3) fixierten Sicherungselement (4),
**dadurch gekennzeichnet,**
**daß** das Sicherungselement (4) elastisch verformbare Bereiche (4a; 4b) aufweist, die zum rastenden Hintergreifen von Gegenbereichen (3b) des Basiselements (3) ausgebildet sind.

2. Zaun nach Anspruch 1,
**dadurch gekennzeichnet,**
**daß** die Halter (3, 4) jeweils benachbarte Enden aneinander anschließender Gitterelemente (2) fixieren.

3. Zaun nach Anspruch 1 oder 2,
**dadurch gekennzeichnet,**
**daß** das Sicherungselement (4) aus Metall besteht.

4. Zaun nach Anspruch 3,
**dadurch gekennzeichnet,**
**daß** das Sicherungselement (4) aus Edelstahl besteht.

5. Zaun nach einem oder mehreren der Ansprüche 1 bis 4,
**dadurch gekennzeichnet,**
**daß** das Basiselement (3) aus Metall besteht.

6. Zaun nach einem oder mehreren der Ansprüche 1 bis 5,
**dadurch gekennzeichnet,**
**daß** das Basiselement (3) ein Druckgußteil ist.

7. Zaun nach einem oder mehreren der Ansprüche 1 bis 6,
**dadurch gekennzeichnet,**
**daß** das Befestigungselement (5) ein Blindniet ist.

8. Zaun nach einem oder mehreren der Ansprüche 1 bis 7,
**dadurch gekennzeichnet,**
**daß** das Sicherungselement (4) als Klammer ausgebildet ist.

9. Zaun nach Anspruch 8,
**dadurch gekennzeichnet,**
**daß** die Klammer ein in horizontaler Schnittebene im wesentlichen U-förmiges Profil aufweist, dessen vertikal verlaufende Basis (4c) vom Zaunpfosten (1) weg gerichtet ist.

10. Zaun nach einem oder mehreren der Ansprüche 1 bis 9,
**dadurch gekennzeichnet,**
**daß** das Sicherungselement (4) einen zusätzlichen, elastisch federnd ausgebildeten Bereich aufweist, der das Gitterelement (2) in Richtung auf den Zaunpfosten (1) vorspannt.

11. Zaun nach Anspruch 10,
**dadurch gekennzeichnet,**
**daß** die vertikalen Gitterstäbe (2b) über den zusätzlichen elastischen Bereich an einen Gegenbereich des Basiselements (3) angedrückt werden.

12. Zaun nach Anspruch 10,
**dadurch gekennzeichnet,**
**daß** der zusätzliche, elastisch federnde Bereich eine von der Basis (4c) des U-förmigen Profils abgebogene Lasche (4d) ist.

13. Zaun nach Anspruch 11,
**dadurch gekennzeichnet,**
**daß** der Gegenbereich eine Anlagerippe (3c) ist.

14. Zaun nach einem oder mehreren der Ansprüche 1 bis 13,
**dadurch gekennzeichnet,**
**daß** das Basiselement (3) ein in horizontaler Schnittebene im wesentlichen U-förmiges Profil aufweist, dessen Basis (3d) zum Zaunpfosten (1) weist.

15. Zaun nach einem oder mehreren der Ansprüche 1 bis 14,
**dadurch gekennzeichnet,**
**daß** das Basiselement (3) horizontal verlaufende, das Sicherungselement (4) zwischen sich aufnehmende Stege (3e; 3f) aufweist.

16. Zaun nach einem oder mehreren der Ansprüche 1 bis 15,
**dadurch gekennzeichnet,**
**daß** die Auflagebereiche (3a) für die horizontalen Gitterstäbe (2a) als obere Auflagekanten des U-förmigen Basiselements (3) ausgebildet sind.

## Claims

1. Fence with fence post (1) and grid element (2) which is fixed to the fence post (1) by means of brackets (3,4) whereby the brackets (3, 4) have a base element (3) which is fixed on the fence post (1) by means of a fixing element (5) which engages in a socket opening (1a) in the fence post (1) and which has support bearing elements (3a) for horizontally aligned grid bars (2a) of the grid element (2), furthermore with a securing element (4) fixed on the base element (3) and engaging over the base element (3) and vertical grid bars (2b) of the grid element (2),
**characterised in that**
the securing element (4) has elastically deformable regions (4a; 4b) which are designed to engage with detent action behind counter regions (3b) of the base element (3).

2. Fence according to claim 1,
**characterised in that**
the brackets (3,4) each fix adjacent ends of mutually adjoining grid elements (2).

3. Fence according to claim 1 or 2,
**characterised in that**
the securing element (4) is made of metal.

4. Fence according to claim 3,
**characterised in that**
the securing element (4) is made of stainless steel.

5. Fence according to one or more of claims 1 to 4,
**characterised in that**
the base element (3) is made of metal.

6. Fence according to one or more of claims 1 to 5,
**characterised in that**
the base element (3) is a diecasting.

7. Fence according to one or more of claims 1 to 6,
**characterised in that**
the fixing element (5) is a blind rivet.

8. Fence according to one or more of claims 1 to 7,
**characterised in that**
the securing element (4) is designed as a clip.

9. Fence according to claim 8,
**characterised in that**
the clip has a substantially U-shaped profile in the horizontal cross-sectional plane whereby the vertically aligned base (4c) is directed away from the fence post (1).

10. Fence according to one or more of claims 1 to 9,
**characterised in that**
the securing element (4) has an additional elastically resiliently designed region which pretensions the grid element (2) towards the fence post (1).

11. Fence according to claim 10,
**characterised in that**
the vertical grid bars (2b) are pressed against a counter region of the base element (3) via the additional elastic region.

12. Fence according to claim 10,
**characterised in that**
the additional elastically resilient region is a tab (4d) bent out from the base (4c) of the U-shaped profile.

13. Fence according to claim 11,
**characterised in that**
the counter region is a contact bearing rib (3c).

14. Fence according to one or more of claims 1 to 13,
**characterised in that**
the base element (3) has a substantially U-shaped profile in the horizontal cross-sectional plane whose base (3d) faces towards the fence post (1).

15. Fence according to one or more of claims 1 to 14,
**characterised in that**
the base element (3) has horizontally aligned webs (3e, 3f) which hold the securing element (4) between same.

16. Fence according to one or more of claims 1 to 15,
**characterised in that**
the bearing support regions (3a) for the horizontal grid bars (2a) are designed as upper bearing support edges of the U-shaped base element (3).

## Revendications

1. Clôture avec poteau de clôture (1) et élément de grille (2) fixé au poteau (1) au moyen de supports (3, 4), les supports (3, 4) présentant un élément de base (3) qui est fixé au poteau de clôture (1) au moyen d'un élément de fixation (5) qui s'engage dans une ouverture de réception (1a) dont est pourvu ledit poteau de clôture (1), et présente des sections d'appui (3a) pour des barreaux de grille (2a) de l'élément de grille (2) orientés horizontalement, de plus, avec un élément de sécurité (4) qui, fixé à l'élément de base (3), embrasse l'élément de base (3) et des barreaux de grille verticaux (2b) de l'élément de grille (2),
**caractérisée en ce que**
l'élément de sécurité (4) présente des zones (4a, 4b) déformables élastiquement qui sont conçues pour s'agripper derrière des contre-zones (3b) de l'élément de base (3).

2. Clôture selon la revendication 1,
**caractérisée en ce que**
les supports (3, 4) assemblent chacun fixement des extrémités adjacentes d'éléments de grille (2).

3. Clôture selon revendication 1 ou 2,
**caractérisé en ce que**
l'élément de sécurité (4) est en métal.

4. Clôture selon la revendication 3,
**caractérisée en ce que**
l'élément de sécurité (4) est en acier inoxydable.

5. Clôture selon l'une ou plusieurs des revendications 1 à 4,
**caractérisée en ce que**
l'élément de base (3) est en métal.

6. Clôture selon l'une ou plusieurs des revendications 1 à 5,
**caractérisée en ce que**
l'élément de base (3) est une pièce coulée sous pression.

7. Clôture selon l'une ou plusieurs des revendications 1 à 6,
**caractérisée en ce que**
l'élément de fixation (5) est un rivet aveugle.

8. Clôture selon l'une ou plusieurs des revendications 1 à 7,
**caractérisée en ce que**
l'élément de sécurité (4) est conçu en tant que crampon.

9. Clôture selon la revendication 8,
**caractérisée en ce que**
le crampon présente un profil sensiblement en forme de U dans le plan de coupe horizontal, dont le dos vertical (4c) est orienté à l'opposé du poteau de clôture (1).

10. Clôture selon l'une ou plusieurs des revendications 1 à 9,
**caractérisée en ce que**
l'élément de sécurité (4) présente une zone supplémentaire, élastique qui précontraint l'élément de grille (2) en direction du poteau de clôture (1).

11. Clôture selon la revendication 10,
**caractérisée en ce que**
les barreaux de grille verticaux (2b) sont pressés, par la zone supplémentaire élastique contre une contre-zone de l'élément de base (3).

12. Clôture selon la revendication 10,
**caractérisée en ce que**
la zone supplémentaire élastique est une patte (4d) courbée à partir du dos (4c) du profilé en forme de U.

13. Clôture selon la revendication 11,
**caractérisée en ce que**
la contre-zone est une nervure d'appui (3c).

14. Clôture selon l'une ou plusieurs des revendications 1 à 13,
**caractérisée en ce que**
l'élément de base (3) présente un profil sensiblement en forme de U dans le plan de coupe horizontal, dont le dos (3d) est orienté vers le poteau de clôture (1).

15. Clôture selon l'une ou plusieurs des revendications 1 à 14,
**caractérisée en ce que**
l'élément de base (3) présente des branches (3 e; 3f) s'étendant horizontalement, qui accueillent entre elles l'élément de sécurité (4).

16. Clôture selon l'une ou plusieurs des revendications 1 à 15,
**caractérisée en ce que**
les sections d'appui (3a) sont conçues en tant que bords de support supérieurs de l'élément de base (3) en forme de U pour les barreaux de grille (2a) horizontaux.
